# EUROPÄISCHE PATENTSCHRIFT

(11) **EP 0 293 361 B1**
(45) Veröffentlichungstag und Bekanntmachung des Hinweises auf die Patenterteilung: **17.10.1990**
(21) Anmeldenummer: 88890128.7
(22) Anmeldetag: 19.05.1988
(51) Int. Cl.: F25B 21/04

(54) **Transport- und Aufbewahrungseinrichtung für thermosensible Produkte**
Transport and storage device for thermosensible products
Dispositif de transport et de conservation pour des produits thermosensibles

(30) Priorität: 20.05.1987 AT 1287/87; 13.05.1988 AT 1255/88
(43) Veröffentlichungstag der Anmeldung: 30.11.1988
(73) Patentinhaber: Gutmann, Klaus, A-1220 Wien (AT)
(72) Erfinder: Gutmann, Klaus, A-1220 Wien (AT)
(74) Vertreter: Beer, Otto

(56) Entgegenhaltungen:
- EP-A- 0 050 473
- EP-A- 0 108 306
- DE-A- 3 019 092
- DE-B- 1 113 222
- DE-B- 1 139 858
- DE-B- 1 243 703
- DE-U- 8 103 411
- DE-U- 8 614 884
- US-A- 3 075 360
- US-A- 3 100 970
- US-A- 3 220 472
- US-A- 3 241 604

## Beschreibung

Die Erfindung bezieht sich auf eine Transport-und Aufbewahrungseinrichtung für thermosensible Produkte, bei welcher ein oder mehrere Peltierelemente zur Temperierung des Aufbewahrungsraumes vorgesehen sind, wobei an der aufbewahrungsraumseitigen Platte des bzw. der Peltierelemente rohrartige Wärmeleitkörper oder ein einteiliger Wärmeleitformkörper aus gut wärmeleitendem Material vorgesehen sind und wobei die gehäuseseitige Platte des bzw. der Peltierelemente durch Rippenwärmetauschkörper gebildet ist.

Es handelt sich dabei insbesondere um einen Transport- und Aufbewahrungsbehälter für Pharmazeutika oder dergleichen, wobei derartige Behälter bei Umgebungstemperaturen von +40_{°}C bis 20_{°}C ohne bewegte Teile arbeiten sollen.

Zur Temperierung des Aufbewahrungsraumes werden bei derartigen Einrichtungen ein oder mehrere Peltierelemente verwendet, wobei beim Einsatz mehrerer Peltierelemente diese kaskadenförmig hintereinandergeschaltet sind. Die Wirkung von Peltierelementen ist bekanntermaßen die, daß bei Anlegen einer Gleichspannung an ein Peltierelement dieses Wärme von einer Seite des Elementes abzieht und zur anderen Seite des Peltierelementes transportiert. Beim Wechsel der Richtung des Stromflusses ändert sich auch die Richtung des Wärmetransportes, so daß mittels ein und desselben Peltierelementes der Aufbewahrungsraum gekühlt oder geheizt werden kann.

Es ist bereits bekannt, Peltierelemente zur Kühlung von Kühlboxen, die für Camping und Autofahrten gedacht sind, einzusetzen. Weiters ist es bekannt, an der aufbewahrungsraumseitigen Platte des Peltierelementes rohrartige Wärmeleitformkörper vorzusehen. Hiezu wird auf die EP-A 0 108 306 verwiesen, aus der eine Einrichtung mit den Merkmalen des einleitenden Teiles des unabhängigen Anspruches 1 bekannt ist. Die rohrartigen Wärmeleitkörper der aus der EP-A 0 108 306 bekannten Einrichtung bilden unmittelbar Aufnahmeräume für die zu kühlenden Gegenstände, wie beispielsweise Getränkedosen aus Metall.

Der Erfindung liegt die Aufgabe zugrunde, innerhalb des Aufbewahrungsraumes eine möglichst homogene Temperaturableitung zu erzielen, wobei innerhalb des Aufbewahrungsraumes nahezu kein Temperaturgradient vorhanden sein soll, um hinsichtlich des gesamten Inhaltes des Aufbewahrungsraumes gleiche Temperaturverhältnisse zu erzielen.

Erfindungsgemäß wird diese Aufgabe dadurch gelöst, daß die rohrartigen Wärmeleitkörper einen prismatischen, insbesondere einen viereckigen Querschnitt besitzen und entweder unmittelbar aneinanderliegend angeordnet oder durch eine einteilige Ausbildung der zwischen benachbarten, rohrartigen Wärmeleitkörpern liegenden Wände als einteiliger Wärmeleitformkörper ausgebildet sind, daß die rohrartigen Wärmeleitkörper mit ihrer aufbewahrungsraumseitigen Wand die eine Wandung des Aufbewahrungsraumes bilden und daß an den äußersten rohrartigen Wärmeleitkörpern oder an den äußeren Seitenflächen des einteiligen Wärmeleitformkörpers die Ränder der Wandungen des Aufbewahrungsraumes befestigt sind. Dadurch wird eine besonders gute Wärmeleitung zwischen dem Peltierelement und dem Aufbewahrungsraum erzielt, wobei die Innenseite des Aufbewahrungsraumes vom Peltierelement so weit distanziert ist, daß es zu keiner Schädigung des aufbewahrten Gutes zufolge örtlicher Unterkühlung bzw. bei Erwärmung, zu keiner örtlichen Überhitzung des Gutes kommen kann.

Vorteilhaft sind die Ränder der gleichfalls aus gut wärmeleitendem Material gefertigten Wandungen des Aufbewahrungsraumes mittels Schrauben, Blindnieten oder dergleichen oder mittels wärmeleitenden Klebstoffs befestigt. Die erfindungsgemäße Ausbildung des Aufbewahrungsraumes bewirkt eine rasche Wärmeableitung bzw. bei Heizbetrieb eine rasche Wärmezuleitung, wobei über die äußersten rohrartigen Wärmeleitkörper, über die äußeren Seitenflächen des einteiligen Wärmeleitformkörpers oder über die äußeren Seitenflächen der einteiligen Wärmeverteilwand eine gute Wärmeübertragung auf die Wandungen des Aufbewahrungsraumes erzielt wird, wodurch alle Wandungen des Aufbewahrungsraumes zur Gänze für die Wärmeübertragung zur Verfügung stehen.

Dabei können die rohrartigen Wärmeleitkörper, der einteilige Wärmeleitformkörper oder die einteilige Wärmeverteilwand mittels Klemmschienen mit der aufbewahrungsraumseitigen Platte des Peltierelementes verspannt sein.

Zwischen den rohrartigen Wärmeleitkörpern oder dem einteiligen Wärmeleitformkörper kann eine Wärmeverteilplatte zwischengelegt sein, wodurch eine besonders gleichmäßige Wärmeverteilung über die Wandungen des Aufbewahrungsraumes erreicht wird. Diese Wärmeverteilplatte kann mit dem einteiligen Wärmeleitformkörper als einteilige Wärmeverteilwand ausgebildet sein. Eine derartige einteilige Wärmeverteilwand übernimmt alleine die Wärmeverteilung und -leitung zwischen dem Peltierelement und den Wandungen des Aufbewahrungsraumes.

Um zu verhindern, daß sich die Abfuhr der von einer Steuerelektronik herrührenden Wärme nachteilig auf die Wirkung des bzw. der Peltierelemente auswirkt, kann vorgesehen sein, daß der Rippenwärmetauschkörper des Peltierelementes durch wärmeisolierende Bereiche des Gehäuses von einem Rippenkühlkörper für die Kühlung einer Steuerelektronik getrennt angeordnet ist.

In den Zeichnungen sind Ausführungsbeispiele der Erfindung dargestellt.
Fig. 1 zeigt in Seitenansicht eine Transport- und Aufbewahrungseinrichtung bei abgenommener äußerer Gehäuseseitenwand.
Fig. 2 ist eine Draufsicht bei abgenommener Gehäuseoberwand.
Fig. 3 zeigt eine Detailansicht der aus rohrartigen Wärmeleitkörpern gebildeten, peltierelementseitigen Wandung des Aufbewahrungsraumes.
Fig. 4 zeigt im Querschnitt den Aufbewahrungsraum mit rohrartigen Wärmeleitkörpern.
Fig. 5 zeigt eine Detailansicht der aus einem einteiligen Wärmeleitformkörper gebildeten, peltierelementseitigen Wandung des Aufbewahrungsraumes.
Fig. 6 zeigt einen Querschnitt durch einen Aufbewahrungsraum mit einteiligem Wärmeleitformkörper.
Fig. 7 zeigt den Querschnitt einer einteiligen Wärmeverteilwand.

An der einem Aufbewahrungsraum 2 zugewandten Seite eines Peltierelementes 1 ist eine Wärmeverteilplatte 18 angeordnet. An dieser Wärmeverteilplatte 18 sind rohrartige Wärmeleitkörper 3 angeordnet, die durch Aluminiumformrohre mit quadratischem Querschnitt gebildet sind. Die dem Aufbewahrungsraum 2 zugewandten Wandungen der Wärmeleitkörper 3 bilden gleichzeitig die Innenwandung des Aufbewahrungsraumes 2. Die Wärmeleitkörper 3 können mittels Schrauben, Blindnieten oder dergleichen, wie dies in Fig. 4 bei 4 angedeutet ist, mit der Wärmeverteilplatte 18 verbunden sein. Die Wärmeleitkörper 3 sind mittels Klemmschienen 5 mit dem Peltierelement, verspannt, und zwar durch Schrauben 6.

An den äußersten Wärmeleitkörpern 3 sind die Wandungen 7 des Aufbewahrungsraumes 2 befestigt, und zwar gleichfalls mittels Schrauben, Blindnieten 8 oder dergleichen. Die Wandungen 7 des Aufbewahrungsraumes 2 bestehen aus gut wärmeleitendem Material.

Der dem Aufbewahrungsraum 2 abgewandte Teil des Peltierelementes 1 steht mit einem Rippenwärmetauschkörper 9 in Verbindung, über den die aus dem Aufbewahrungsraum 2 abgeführte Wärme vom Peltierelement 1 abgegeben wird. Wird das Peltierelement 1 zur Heizung benutzt, dann wird über den Rippenwärmetauschkörper 9 die für die Heizung benötigte Wärme aus der Umgebungsluft aufgenommen.

Der Aufbewahrungsraum 2 befindet sich in einem Gehäuse 10 und ist von einer Wärmeisolierung 11 umgeben. Im Gehäuse 10 befindet sich ferner eine Steuerelektronik 12, die zur Abführung der dort auftretenden Wärme nahe einem Rippenkühlkörper 13 angeordnet ist. Der Rippenkühlkörper 13 der Steuerelektronik 12 ist vom Rippenwärmetauschkörper 9 des Peltierelementes 1 räumlich getrennt angeordnet, wobei zwischen den beiden Körpern ein wärmeisolierender Bereich des Gehäuses 10 angeordnet ist.

Im Gehäuse 10 sind ferner ein Pufferakkumulator 14, ein Transformator 15, ein Netzschalter 16 und ein Bedienungsfeld 20 mit Ein- und Ausschaltetaster zur In- oder Außerbetriebnahme der Temperierung des Aufbewahrungsraumes 2 vorgesehen. Der eingebaute Pufferakkumulator 14 ist als gasdichter Akkumulator ausgebildet, der einen lageunabhängigen, wartungsfreien Betrieb der Transport-und Aufbewahrungseinrichtung ermöglicht. Die Regelung der Temperatur im Aufbewahrungsraum 2 erfolgt über einen herkömmlichen Temperaturfühler, der nahe den rohrartigen Wärmeleitkörpern 3, nahe dem einteiligen Wärmeleitformkörper 17 oder nahe der einteiligen Wärmeverteilwand 19 angeordnet und mit der Steuerelektronik 12 verbunden ist.

Die Transport- und Aufbewahrungseinrichtung ist sehr einfach zu bedienen, da sie lediglich Einschaltetaster zur Inbetriebnahme der Temperierung des Aufbewahrungsraumes 2 bzw. Ausschaltetaster zur Außerbetriebsetzung sowie einen Netzschalter aufweist. Die übrige Steuerung und bei externer Energiezuführung das Laden des eingebauten Pufferakkumulators 14 erfolgen automatisch.

## Patentansprüche

1. Transport- und Aufbewahrungseinrichtung für thermosensible Produkte, bei welcher ein oder mehrere Peltierelemente zur Temperierung des Aufbewahrungsraumes vorgesehen sind, wobei an der aufbewahrungsraumseitigen Platte des bzw. der Peltierelemente rohrartige Wärmeleitkörper oder ein einteiliger Wärmeleitformkörper aus gut wärmeleitendem Material vorgesehen sind und wobei die gehäuseseitige Platte des bzw. der Peltierelemente durch Rippenwärmetauschkörper gebildet ist, dadurch gekennzeichnet, daß die rohrartigen Wärmeleitkörper (3) einen prismatischen, insbesondere einen viereckigen Querschnitt besitzen und entweder unmittelbar aneinanderliegend angeordnet oder durch eine einteilige Ausbildung der zwischen benachbarten, rohrartigen Wärmeleitkörpern liegenden Wände als einteiliger Wärmeleitformkörper (17) ausgebildet sind, daß die rohrartigen Wärmeleitkörper (3, 17) mit ihrer aufbewahrungsraumseitigen Wand die eine Wandung des Aufbewahrungsraumes (2) bilden und daß an den äußersten rohrartigen Wärmeleitkörpern (3) oder an den äußeren Seitenflächen des einteiligen Wärmeleitformkörpers (17) die Ränder der Wandungen (7) des Aufbewahrungsraumes (2) befestigt sind.

2. Transport- und Aufbewahrungseinrichtung nach Anspruch 1, dadurch gekennzeichnet, daß die Wandungen (7) des Aufbewahrungsraumes (2) aus gut wärmeleitendem Material bestehen.

3. Transport- und Aufbewahrungseinrichtung nach Anspruch 1 oder 2, dadurch gekennzeichnet, daß die rohrartigen Wärmeleitkörper (3) oder der einteilige Wärmeleitformkörper (17) mittels Klemmschienen (5) mit der aufbewahrungsraumseitigen Platte des Peltierelementes (1) verspannt sind.

4. Transport- und Aufbewahrungseinrichtung nach einem der Ansprüche 1 bis 3, dadurch gekennzeichnet, daß zwischen den rohrartigen Wärmeleitkörpern (3) oder dem einteiligen Wärmeleitformkörper (17) und dem Peltierelement (1) eine Wärmever' teilplatte (18) angeordnet ist.

5. Transport- und Aufbewahrungseinrichtung nach Anspruch 4, dadurch gekennzeichnet, daß die Wärmeverteilplatte (18) mit dem einteiligen Wärmeleitformkörper (17) als einteilige Wärmeverteilwand (19) ausgebildet ist.

6. Transport- und Aufbewahrungseinrichtung nach einem der Ansprüche 1 bis 5, dadurch gekennzeichnet, daß der Rippenwärmetauschkörper (9) des Peltierelementes (1) durch wärmeisolierende Bereiche des Gehäuses (10) von einem Rippenkühlkörper (13) für die Kühlung einer Steuerelektronik (12) getrennt angeordnet ist.

## Claims

1. A transport and storage device for thermosensitive products, in which one or more Peltier elements are provided for temperature control of the storage space, tubular heat-conducting elements or a one-piece profiled heat-conductor made of material with high heat conductivity being provided on the panel of the Peltier element or elements facing the storage space, and the panel of said Peltier element or elements facing the casing being formed by gilled heat-exchanger elements, characterised in that the tubular heat-conducting elements (3) have a prismatic, in particular a quadrangular cross-section, and are either located directly in contact with one another, or are designed as a one-piece profiled heat-conductor (17) by means of a one-piece design of the partition walls located between adjacent tubular heat-conducting elements, that the tubular heat-conducting elements (3, 17) form, with their wall facing the storage space, one wall of the storage space (2), and that the edges of the walls (7) of the storage space (2) are attached to the outermost tubular heat-conducting elements (3), or to the external side surfaces of the one-piece profiled heat-conductor (17).

2. A transport and storage device according to Claim 1, characterised in that the walls (7) of the storage space (2) consist of material with good heat-conducting properties.

3. A transport and storage device according to Claim 1 or 2, characterised in that the tubular heat-conducting elements (3) or the one-piece profiled heat-conductor (17) are mounted by means of securing rails (5) on the panel of the Peltier element (1) facing the storage space.

4. A transport and storage device according to one of Claims 1 to 3, characterised in that a heat-distributing panel (18) is located between the tubular heat-conducting elements (3) or the one-piece profiled heat-conductor (17) and the Peltier element (1).

5. A transport and storage device according to Claim 4, characterised in that the heat-distributing panel (18) is formed as a one-piece heat-distributing wall (19) with the one-piece profiled heat-conductor (17).

6. A transport and storage device according to one of Claims 1 to 5, characterised in that the gilled heat-exchanger member (9) of the Peltier element (1) is separated by heat-insulating regions of the casing (10) from a gilled cooling element (13) for cooling an electronic control system (12).

## Revendications

1. Dispositif de transport et de conservation pour produits thermosensibles muni d'un ou de plusieurs éléments à effet Peltier destinés à climatiser la chambre de conservation, tandis que sur la plaque côté chambre de conservation de l'élément ou des éléments à effet Peltier sont prévus des corps conducteurs de chaleur de forme tubulaire ou un corps conducteur de chaleur moulé monobloc réalisés en une matière bonne conductrice de la chaleur et la plaque côté enveloppe du ou des éléments à effet Peltier étant formée par des échangeurs de chaleur à nervures, caractérisé par le fait que les corps conducteurs de chaleur (3) de forme tubulaire présentent une section prismatique, en particulier quadrangulaire, et sont soit directement adjacents, soit réalisés par une disposition monobloc des parois placés entre des corps conducteurs de chaleur tubulaires voisins formant ainsi un corps conducteur de chaleur moulé monobloc (17), par le fait que les corps conducteurs de chaleur tubulaires (3, 17) forment par leur paroi côté chambre de conservation l'une des parois de ladite chambre de conservation (2) et par le fait que les bords des parois (7) de ladite chambre de conservation (2) sont fixés sur les corps conducteurs de chaleur (3) tubulaires externes ou sur les faces latérales externes du corps conducteur de chaleur moulé monobloc (17).

2. Dispositif de transport et de conservation selon la revendication 1, caractérisé par le fait que les parois (7) de la chambre de conservation (2) sont réalisées en une matière bonne conductrice de la chaleur.

3. Dispositif de conservation et de transport selon la revendication 1 ou 2, caractérisé par le fait que les corps conducteurs de chaleur tubulaires (3) ou le corps conducteur de chaleur moulé monobloc (17) sont assemblés au moyen de rails de fixation (5) à la plaque côté chambre de conservation de l'élément à effet Peltier (1).

4. Dispositif de conservation et de transport selon l'une des revendications 1 à 3, caractérisé par le fait qu'entre les corps conducteurs de chaleur tubulaires (3) ou le corps conducteur de chaleur moulé monobloc (17) et l'élément à effet Peltier (1) est disposée une plaque (18) de diffusion de la chaleur.

5. Dispositif de conservation et de transport selon la revendication 4, caractérisé par le fait que la plaque de diffusion de la chaleur (18) est réalisée de manière à constituer ensemble avec le corps conducteur de chaleur moulé monobloc (17) une paroi monobloc (19) de diffusion de la chaleur.

6. Dispositif de conservation et de transport selon l'une des revendications 1 à 5, caractérisé par le fait que l'échangeur de chaleur nervuré (9) de l'élément à effet Peltier (1) est séparé par des parties thermo-isolantes prévues dans le boîtier (10) d'un réfrigérant à nervures (13) destiné à réfrigérer un système électronique de commande (12).
